# EUROPÄISCHE PATENTSCHRIFT

(11) **EP 1 886 026 B1**
(45) Veröffentlichungstag und Bekanntmachung des Hinweises auf die Patenterteilung: **23.12.2009**
(21) Anmeldenummer: 06829723.3
(22) Anmeldetag: 19.12.2006
(51) Int. Cl.: F04D 1/04, F04D 29/18

(54) **WASSERPUMPE**
WATER PUMP
POMPE A EAU

(30) Priorität: 27.02.2006 DE 102006009495
(43) Veröffentlichungstag der Anmeldung: 13.02.2008
(73) Patentinhaber: Oase GmbH, 48477 Hörstel-Riesenbeck (DE)
(72) Erfinder: HANKE, Andreas, 49078 Osnabrück (DE); BRUNE, Dominik, 48346 Ostbevern (DE); GDANITZ, Ingo, 49082 Osnabrück (DE)
(74) Vertreter: Engelmann, Kristiana
(86) Internationale Anmeldenummer: PCT/EP2006/012214
(87) Internationale Veröffentlichungsnummer: WO 2007/098800

(56) Entgegenhaltungen:
- DE-A1- 3 939 336
- GB-A- 154 151
- A. T. TROSKOLANSKI; S.LAZARKIEWICZ: "kreiselpumpen - Berechnung und Konstruktion" 1976, BIRKHÄUSER VERLAG , WARSZAWA , XP002425072 Absatz [10.022]; Abbildung 10.10 Sätze 1-3, Absatz 10.021; Abbildung 10.09b
- A. T. TROSKOLANSKI; S. LAZARKIEWICZ: "Kreiselpumpen - Berechnung und Konstruktion" 1976, BIRKHÄUSER VERLAG , WARSAVA , XP002425085 Seite 236, Absatz 11.041 - Seite 237; Abbildung 11.03b
- DR. WALTER TRAUPEL: "Thermische turbomaschinen - Zweiter Band" 1968, SPRINGER VERLAG , XP002425071 Seite 279, letzter Absatz - Seite 280, Absatz 3; Abbildung 16.15.6
- Dr. Bauer: "Umweltschutztechnik / Apparate- und Anlagetechnik / Pumpen und Verdichter Strömungsmaschinen"; "619-41-01, 619-41-25" In: 20 June 2005 (2005-06-20), Staatliche Technikerschule Berlin vol. STB,
- Lang, Cornelia; Stache, Nikolai: "Hydraulik von Rohrsystemen" In: Institut für Hydromechanik - Universität Karlsruhe , page 39
- Herbert Sigloch: In: "Strömungsmaschinen - Grundlagen und Anwendungen - 3. Auflage" Hanser , page 57, 321

## Beschreibung

Die Erfindung betrifft eine Wasserpumpe insbesondere für den Einsatz im Gartenteich und Aquaristikbereich, nach dem Oberbegriff des Anspruchs 1.

In der Praxis sind in diesem Bereich Pumpen gebräuchlich, die ein motorisch angetriebenes Radial-Laufrad aufweisen, so dass das zu pumpende Wasser um einen Umlenkwinkel von 90° umgelenkt wird. Damit werden diese Pumpen den in den entsprechenden Anordnungen herrschenden Anforderungen gerecht, wonach in der Regel eine Umlenkung um etwa 90° erfolgen muss. Derartige Wasserpumpen erzeugen zwar einen recht hohen Förderdruck, haben aber ein verhältnismäßig geringes Fördervolumen. Soll mit solchen Pumpen ein großes Fördervolumen erreicht werden, ist die erforderliche Leistungsaufnahme sehr hoch.

In dem nächstliegenden Stand der Technik DE 39 39 336 A1 ist eine Wasserpumpe mit einem einen Wassereinlass und einem Wasserauslass aufweisenden Pumpengehäuse gezeigt, in dem ein angetriebenes Pumpenlaufrad angeordnet ist. Zweck der Erfindung ist es, eine Pumpe für niedrige Förderhöhen zu schaffen, die keine Probleme mit Verschleiß aufgrund von in Wasser enthaltenen Schwebstoffen aufweist. Hierzu wird vorgeschlagen, die Eintrittsöffnung des Laufrads größer als den Durchmesser der Austrittskante des Laufrads auszubilden sowie das Laufrad im Eintrittstrichter anzuordnen.

In dem Buch "Kreiselpumpen - Berechnung und Konstruktion" von A.T. Troskolanski und S. Lazarkiewicz sind allgemeine Grundlagen zu vorzugweise in Richtung der Wellenachse transportierenden Diagonalpumpen sowie verschiedene Varianten von Tragflügelprofilen für Propellerräder beschrieben.

Die GB 154,151 beschäftigt sich mit der Verbesserung von marinen Schraubenpropellem, bei denen aufgrund von hohen Rotationsgeschwindigkeiten der Propeller dergestalt ausgebildet werden kann, dass eine nach innen gerichtete Strömung entlang der Wellenachse entsteht.

Der Erfindung liegt die Aufgabe zugrunde, eine Wasserpumpe mit verbesserter Effizienz hinsichtlich des Fördervolumens zu schaffen. Diese Aufgabe wird erfindungsgemäß durch eine Wasserpumpe mit den Merkmalen des Anspruchs 1 gelöst.

Durch den Einsatz eines Pumpenlaufrades, das als Diagonal-Laufrad mit einer im wesentlichen kegeligen Deckscheibe aufgebildet ist, wird die Strömung diagonal durch das Laufrad geführt und im Vergleich zu einem Radial-Laufrad um einen geringeren Winkel umgelenkt. Bei der Förderung großer Wassermengen bleiben dadurch die Umlenkverluste kleiner und der Wirkungsgrad wird günstiger. So ausge staltete Pumpen haben den Vorteil, daß bei geringerem Druck mehr Wasservolumen gefördert wird. Vorzugsweise werden derartige Pumpen daher in Filteranlagen eingesetzt, wo wenig Druck, jedoch ein hoher Volumenstrom nötig ist. Durch den verbesserten Wirkungsgrad nimmt die erfindungsgemäße Pumpe weitaus weniger Leistung auf als vorbekannte Pumpen mit einem Radial-Laufrad. Auch läßt sich die erfindungsgemäße Pumpe mit ihrer großen Volumeneffizienz wesentlich kompakter bauen als Pumpen mit herkömmlichen Laufrädern. Um den gleichen Volumenstrom zu erzielen, müßte der Durchmesser eines herkömmlichen Laufrades um den Faktor 1,5 größer sein. Die kompakte Bauform der erfindungsgemäßen Pumpe ermöglicht auch eine besonders kostengünstige Herstellung, da nur verhältnismäßig kleine Werkzeuge, insbesondere Kunststoffspritz-Werkzeuge, benötigt werden.

Weitere Vorteile und Einzelheiten ergeben sich aus den Unteransprüchen und einer in den Zeichnungen dargestellten Ausführungsform, die im folgenden erläutert wird; es zeigen:
- Fig. 1: eine erfindungsgemäße Wasserpumpe im Längsschnitt und
- Fig. 2: das offene Pumpenlaufrad der Pumpe aus Fig. 1 in perspektivischer Sprengdarstel- lung.

Die abgebildete Wasserpumpe hat ein Pumpengehäuse 1 und ein mit diesem abgedichtet verbundenes Motorgehäuse 2, die miteinander das Gesamtgehäuse der Pumpe ausbilden. Das Pumpengehäuse 1 verfügt über einen Wassereinlaß 3 und einen Wasserauslaß 4, der vorzugsweise zentral an der Oberseite des Pumpengehäuses angeordnet ist. Im Inneren des Pumpengehäuses 1 ist zwischen Wassereinlaß 3 und Wasserauslaß 4 das als Diagonal-Laufrad ausgebildete Pumpenlaufrad 5 angeordnet. Dieses ist in Fig. 2 perspektivisch dargestellt.

Das Pumpenlaufrad 5 hat erfindungsgemäß eine im wesentlichen kegelige Deckscheibe 6, durch die der Wasserstrom, angedeutet durch die Pfeile 7 diagonal durch das Pumpengehäuse geleitet wird. In Zusammenwirkung mit der Anordnung und Form des Wassereinlasses 3 und des Wasserauslasses 4, die bevorzugt im wesentlichen senkrecht zueinander stehen, verläßt der Wasserstrom 7 die Pumpe in etwa in um 90° umgelenkter Richtung gegenüber der Eintrittsrichtung des Wasserstroms 7. Die Deckscheibe 6 des Pumpenlaufrads 5 bildet einen Kegelwinkel α von vorzugsweise 80° bis 100° aus. Dadurch wird eine optimale Strömungsumlenkung erreicht, und die Strömungsverluste werden minimiert.

Besonders vorteilhaft ist die dargestellte Ausführungsform, da die vorderen Schaufelkanten 8 der Laufradschaufeln 9 in diagonaler Richtung, parallel zur Wasserstromrichtung 7 und zur Oberfläche der Deckscheibe 6 verlaufen. Dadurch können die Laufradschaufeln 9 an die Kontur des feststehenden Pumpengehäuses 1 angepaßt werden, so daß sie dort einen Dichtungsspalt 10 ausbilden. Bei dieser besonderen Bauform läßt sich auch mit Standard-Toleranzen der Bauteile ein enger Dichtspalt 10 zwischen dem feststehenden Pumpengehäuse 1 und dem rotierenden Pumpenlaufrad 5 erreichen. Dies führt zu einem geringen inneren Leckstrom und damit zu einem verbesserten hydraulischen Wirkungsgrad. Die Pumpe kann besonders kompakt konstruiert werden, wenn der Dichtungsspalt 10 im Übergangsbereich zwischen dem Wassereinlaß 3 und dem Wasserauslaß 4 angeordnet ist.

Die Pumpe der dargestellten Ausführungsform ist hinsichtlich ihres Strömungsverhaltens und ihrer Laufruhe optimiert, indem die Laufradschaufeln 9 ein Tragflächenprofil aufweisen und die Deckscheibe 6 des Pumpenlaufrad 5 einen scharfkantigen hinteren Abschluß 13 hat. Eine gute Strömungsaufteilung bei Anströmung des Pumpenlaufrads 5 wird außerdem dadurch erreicht, daß die Anströmkanten 14 der Laufradschaufeln 9 im wesentlichen senkrecht zur Einströmrichtung des Wassers im Wassereinlaß 3 ausgerichtet sind.

Mittig in der Kegelspitze der Deckscheibe 6 des Pumpenlaufrads 5 ist vorzugsweise ein Durchbruch 15 bzw. eine Bohrung angeordnet, die zu Kühlungs- und Entlüftungszwecken dient.

Besonders kostengünstig kann das Pumpenlaufrad 5 als Kunststoffspritzteil hergestellt werden. Um den Verschleiß und die Gleiteigenschaften zu optimieren, ist dabei vorzugsweise ein Metallring mit eingespritzt, der als Lageraufnahme dient. Der Metallring 16 ist in Fig. 2 in Explosionsdarstellung hinter dem Laufradschaft 17 gezeigt, in dem fertigen Bauteil jedoch innerhalb des Laufradschaftes 17 angeordnet. Über den Metallring 16 lagert das Pumpenlaufrad 5 an einem Elektromotor 18, von dem es rotierend angetrieben wird.

Die erfindungsgemäße Wasserpumpe eignet sich durch ihre kompakte Bauweise, ihre hohe Förderleistung und ihre dabei geringe Leistungsaufnahme hervorragend als Umwälzpumpe vor allem für Anwendungsbereiche, in denen ein Dauerbetrieb erforderlich ist. Gegenüber herkömmlichen Pumpen kann so eine erhebliche Energieeinsparung erreicht werden.

## Patentansprüche

1. Wasserpumpe mit einem einen Wassereinlass (3) und einen Wasserauslass (4) aufweisenden Pumpengehäuse (1) in dem ein angetriebenes Pumpenlaufrad (5) angeordnet ist, wobei das Pumpenlaufrad (5) als Diagonal-Laufrad mit einer im wesentlichen kegeligen Deckscheibe (6) ausgebildet ist, **dadurch gekennzeichnet, dass** Wassereinlass (3) und Wasserauslass (4) so angeordnet sind, dass die Wassereinströmrichtung und die Wasserausströmrichtung im Wesentlichen senkrecht zueinander sind und die Laufradschaufeln (9) ein Tragflächenprofil aufweisen.

2. Wasserpumpe nach Anspruch 1, **dadurch gekennzeichnet, dass** die vorderen Schaufelkanten (8) der Laufradschaufeln (9) in diagonaler Richtung verlaufen.

3. Wasserpumpe nach einem der vorhergehenden Ansprüche, **dadurch gekennzeichnet, dass** die vorderen Schaufelkanten (8) der Laufradschaufein (9) parallel zur Wasserströmung verlaufen.

4. Wasserpumpe nach einem der vorhergehenden Ansprüche, **dadurch gekennzeichnet, dass** die vorderen Schaufelkanten (8) der Laufradschaufeln (9) mit der Innenkontur des Pumpengehäuses (1) einen Dichtungsspalt (10) ausbilden.

5. Wasserpumpe nach Anspruch 4, **dadurch gekennzeichnet, dass** der Dichtungsspalt (10) im Übergangsbereich zwischen Wassereinlass (3) und Wasserauslass (4) angeordnet ist.

6. Wasserpumpe nach einem der vorhergehenden Ansprüche, **dadurch gekennzeichnet, dass** die Deckscheibe (6) des Pumpenlaufrads (5) einen scharfkantigen hinteren Abschluss (13) aufweist.

7. Wasserpumpe nach einem der vorhergehenden Ansprüche, **dadurch gekennzeichnet, dass** die Deckscheibe (6) des Pumpenlaufrads (5) in der Kegelspitze einen Durchbruch (15) ausweist.

8. Wasserpumpe nach einem der vorhergehenden Ansprüche, **dadurch gekennzeichnet, dass** die Deckscheibe (6) des Pumpenlaufrads (5) einen Kegelwinkel (α) von 80° bis 100° aufweist.

9. Wasserpumpe nach einem der vorhergehenden Ansprüche, **dadurch gekennzeichnet, dass** das Pumpenlaufrad (5) ein Kunststoffspritzteil ist und zumindest einen eingespritzten Ring (16) aus einem anderen Werkstoff, insbesondere Metall, aufweist.

10. Wasserpumpe nach einem der vorhergehenden Ansprüche, **dadurch gekennzeichnet, dass** der Wasserauslass (4) im Wesentlichen zentral an der Oberseite des Pumpengehäuses (1) angeordnet ist.

## Claims

1. Water pump having a casing (1) which has a water inlet (3) and a water outlet (4) and in which a driven pump rotor (5) is arranged, the pump rotor (5) taking the form of a diagonal-flow rotor having a substantially conical capping disc (6), **characterized in that** the water inlet (3) and water outlet (4) are so arranged that the direction of inflow of the water and the direction of outflow of the water are substantially perpendicular to one another and the rotor blades (9) have an aerofoil profile.

2. Water pump according to claim 1, **characterised in that** the front edges (8) of the rotor blades (9) extend in a diagonal direction.

3. Water pump according to one of the foregoing claims, **characterised in that** the front edges (8) of the rotor blades (9) extend parallel to the flow of water.

4. Water pump according to one of the foregoing claims, **characterised in that** the front edges (8) of the rotor blades (9) form a seal-creating gap (10) with the internal contour of the pump casing (1).

5. Water pump according to claim 4, **characterised in that** the seal-creating gap (10) is arranged in the transitional region between the water inlet (3) and the water outlet (4).

6. Water pump according to one of the foregoing claims, **characterised in that** the capping disc (6) of the pump rotor (5) has a sharp-edged termination (13) at the rear.

7. Water pump according to one of the foregoing claims, **characterised in that** the capping disc (6) of the pump rotor (5) has an aperture (15) in the tip of the cone.

8. Water pump according to one of the foregoing claims, **characterised in that** the capping disc (6) of the pump rotor (5) has an angle (α) at the apex of the cone of 80° to 100°.

9. Water pump according to one of the foregoing claims, **characterised in that** the pump rotor (5) is an injection moulding of plastics material and has at least one integrally moulded ring (16) of a different material and in particular of metal.

10. Water pump according to one of the foregoing claims, **characterised in that** the water outlet (4) is arranged substantially centrally on the top of the pump casing (1).

## Revendications

1. Pompe à eau avec un carter de pompe (1) présentant une entrée d'eau (3) et une sortie d'eau (4) dans lequel est agencée une roue de pompe entraînée (5), la roue de pompe (5) étant réalisée sous forme de roue diagonale avec un disque de recouvrement (6) essentiellement conique, **caractérisée en ce que** l'entrée d'eau (3) et la sortie d'eau (4) sont agencées de telle sorte que le sens d'entrée de l'eau et le sens de sortie de l'eau sont essentiellement perpendiculaires l'un à l'autre et les aubes de roue (9) présentent un profil d'aile.

2. Pompe à eau selon la revendication 1, **caractérisée en ce que** les arêtes d'aubes avant (8) des aubes de roue (9) s'étendent dans le sens diagonal.

3. Pompe à eau selon l'une quelconque des revendications précédentes, **caractérisée en ce que** les arêtes d'aubes avant (8) des aubes de roue (9) s'étendent parallèlement à l'écoulement de l'eau.

4. Pompe à eau selon l'une quelconque des revendications précédentes, **caractérisée en ce que** les arêtes d'aubes avant (8) des aubes de roue (9) forment une fente d'étanchéité (10) avec le contour intérieur du carter de pompe (1).

5. Pompe à eau selon la revendication 4, **caractérisée en ce que** la fente d'étanchéité (10) est agencée dans la zone de transition entre l'entrée d'eau (3) et la sortie d'eau (4).

6. Pompe à eau selon l'une quelconque des revendications précédentes, **caractérisée en ce que** le disque de recouvrement (6) de la roue de pompe (5) présente une fermeture (13) arrière à arêtes vives.

7. Pompe à eau selon l'une quelconque des revendications précédentes, **caractérisée en ce que** le disque de recouvrement (6) de la roue de pompe (5) présente un passage (15) au sommet du cône.

8. Pompe à eau selon l'une quelconque des revendications précédentes, **caractérisée en ce que** le disque de recouvrement (6) de la roue de pompe (5) présente un angle de cône (α) allant de 80° à 100°.

9. Pompe à eau selon l'une quelconque des revendications précédentes, **caractérisée en ce que** la roue de pompe (5) est une pièce plastique moulée par injection et présente au moins une bague (16) moulée par injection en un autre matériau, en particulier du métal.

10. Pompe à eau selon l'une quelconque des revendications précédentes, **caractérisée en ce que** la sortie d'eau (4) est agencée de manière essentiellement centrale sur la face supérieure du carter de pompe (1).
